# EUROPÄISCHE PATENTSCHRIFT

(11) **EP 2 216 272 B1**
(45) Veröffentlichungstag und Bekanntmachung des Hinweises auf die Patenterteilung: **12.10.2016**
(21) Anmeldenummer: 10151666.4
(22) Anmeldetag: 26.01.2010
(51) Int. Cl.: B65F 1/12, B65F 1/08, B65F 1/14

(54) **Abfallsammelvorrichtung**
Waste collection device
Dispositif de collecte de déchets

(30) Priorität: 05.02.2009 CH 1622009
(43) Veröffentlichungstag der Anmeldung: 11.08.2010
(73) Patentinhaber: Burri public elements AG, 8152 Glattbrugg (CH)
(72) Erfinder: Burri, Martin, 8302, Kloten (CH)
(74) Vertreter: Feldmann, Clarence Paul

(56) Entgegenhaltungen:
- EP-A2- 0 060 794
- DE-A1- 19 740 675
- DE-U1- 8 807 167
- DE-U1- 29 512 488

## Beschreibung

### Technisches Gebiet

Die vorliegende Erfindung beschreibt eine Abfallsammelvorrichtung befestigbar an einem Träger, gemäß dem Oberbegriff des Anspruchs 1 und wie es aus dem Dokument DE-U-295 12 488 bekannt ist.

### Stand der Technik

Bekannte Abfallsammelvorrichtungen für den öffentlichen Raum zeichnen sich vor allem durch ihre Robustheit aus. Um eine möglichst lange Lebensdauer zu gewährleisten werden derartige Abfallsammelvorrichtungen aus Metallen, bevorzugt aus Stählen hergestellt, welche ausreichend korrosionsbeständig sein müssen, um Umwelteinflüssen trotzen zu können. Diese Abfallsammelvorrichtungen umfassen einen massiven Abfallbehälter welcher wahlweise mit einem Müllsack bestückt werden kann. Durch eine obere Öffnung des Abfallbehälters oder eine im Bereich einer Seitenwand des Abfallbehälters befindliche Befüllungsöffnung ist Abfall einbringbar.

Bekannte Ausführungsformen solcher Abfallbehälter sind an einer Haltevorrichtung um eine Schwenkachse schwenkbar befestigt angeordnet, sodass der Abfallbehälter zur Entleerung aus einer Befüllposition in eine Entleerungsposition verschwenkbar ist. Die Schwenkbewegung wird durch die Lagerung des Abfallbehälters an einem Schwenkmittel, beispielsweise an einem Scharnier ermöglicht.

In der Befüllposition steht der Abfallbehälter nahezu vertikal, sodass der Abfall durch die Schwerkraft im Abfallbehälter gehalten wird. In der Entleerungsposition ist der Abfallbehälter um mehr als 90° aus der nahezu vertikalen Befüllposition ausgelenkt und derart orientiert, das der gesammelte Abfall durch die obere Öffnung des Abfallbehälters nach unten austreten kann. Der Abfall wird durch ein Auffangbehältnis, beispielsweise von einem Sammelbehälter oder einem Müllsack nach der Verschwenkung des Abfallbehälters in die Entleerungsposition aufgenommen und abtransportiert.

Aufgrund der unhandlichen, schweren und massiven Ausgestaltung des Abfallbehälters ist die Schwenkbewegung des Abfallbehälters in die Entleerungsposition und wieder zurück in die Befüllposition nur unter grossem Kraftaufwand der Person, welche den Abfallbehälter leert, möglich. Ein unkontrolliertes Umschwenken des Abfallbehälters von der Befüllposition in die Entleerungsposition kann neben dem ungewollten Entweichen von Abfall auch zu Verletzungen durch den massiven Abfallbehälter führen.

### Darstellung der Erfindung

Die vorliegende Erfindung hat sich zur Aufgabe gestellt eine Abfallsammelvorrichtung zu schaffen, die eine vereinfachte Entleerung des Abfallbehälters ohne grossen Kraftaufwand erlaubt.

Diese Aufgabe wird erfindungsgemäß mittels der kennzeichnenden Merkmale des Anspruchs 1 gelöst.

### Kurze Beschreibung der Zeichnungen

Ein bevorzugtes Ausführungsbeispiel des Erfindungsgegenstandes wird nachstehend im Zusammenhang mit den anliegenden Zeichnungen beschrieben.
- Figur 1: zeigt eine frontale Ansicht auf eine Abfallsammelvorrichtung, während
- Figur 2a: eine Seitenansicht der Abfallsammelvorrichtung mit teilweise geschnittenem Halteprofil in Befüllposition und
- Figur 2b: eine Seitenansicht der verschwenkten Abfallsammelvorrichtung mit teilweise geschnittenem Halteprofil in Entleerungsposition zeigt.
- Figur 3a: zeigt eine Aufsicht auf einen Deckel der Abfallsammelvorrichtung, während
- Figur 3b: eine Aufsicht auf die Abfallsammelvorrichtung mit entferntem Deckel zeigt.
- Figur 3c: zeigt den Bereich der Verriegelungsvorrichtung in einer Detailansicht gemäss Figur 3b.
- Figur 4: zeigt eine perspektivische Ansicht der Abfallsammelvorrichtung mit in Entleerungsposition verschwenktem Abfallbehälter.
- Figur 5: zeigt t e i ne Gruppierung umfassend zwei Abfallsammelvorrichtungen an eine Träger in einer Seitenansicht mit teilweise entfernter Blende, während
- Figur 6: eine Aufsicht auf die Deckel einer Vierergruppierung von Abfallsammelvorrichtungen an einem Träger befestigt zeigt.
- Figur 7a: zeigt eine Seitenansicht einer Abfallsammelvorrichtung mit teilweise geschnittenem Halteprofil, wobei der Träger ein Mast ist, während
- Figur 7b: eine Seitenansicht einer Abfallsammelvorrichtung an einer Wand als Träger zeigt.

### Beschreibung

Mindestens eine erfindungsgemässe Abfallsammelvorrichtung 1 ist an einen Träger 7 schwenkbar gelagert und weist einen vertikal positionierten Abfallbehälter 2 in einer Befüllposition auf, wie in Figur 1 in einer Seitenansicht gezeigt. Ein am Träger 7 fixierter Deckel 3 schliesst den Abfallbehälter 2 in der Befüllposition ab. Im Inneren des Abfallbehälters 2 ist ein Innenbehälter 4 angeordnet, welcher in der Ansicht schematisch dargestellt ist.

Der Innenbehälter 4 ist lösbar innerhalb des Abfallbehälters 2 gelagert, wobei die Seitenwände des Abfallbehälters 2 und des Innenbehälters 4 in etwa konzentrisch verlaufen und der Aussendurchmesser des Innenbehälters 4 geringfügig kleiner als der Innendurchmesser des Abfallbehälters 2 gewählt ist. Der Innenbehälter 4 ist in etwa parallel zur Längsachse L der Abfallsammelvorrichtung 1 angeordnet, wobei die Tiefe des Abfallbehälters 2 grösser als die Tiefe des Innebehälters 4 gewählt ist.

Die Befüllung des Abfallbehälters 2 erfolgt durch eine, in der zylindrischen Mantelwand angeordnete Befüllungsöffnung 21, welche sich unterhalb der Oberkante des Abfallbehälters 2 und oberhalb der Oberkante des Innenbehälters 4 befindet und von einer Aussparung gebildet wird.

Figur 2a zeigt eine Seitenansicht der Abfallsammelvorrichtung 1, wobei ein, am Träger 7 angeformtes oder befestigtes Halteprofil 10 zum besseren Verständnis sichtseitig weggelassen worden ist. Der Abfallbehälter 2 ist mittels einem Schwenkscharnier 6 am Träger 7 befestigt.

Durch das Schwenkscharnier 6 verläuft eine virtuelle Schwenkachse 5, durch welche eine Schwenkbewegung des Abfallbehälters 2 von der Befüllposition in eine Entleerungsposition durchführbar ist.

Um eine unbeabsichtigte Schwenkbewegung des Abfallbehälters 2 aus der Befüllposition auszuschliessen, ist eine Verriegelungsvorrichtung 8 zwischen Abfallbehälter 2 und Halteprofil 10 vorgesehen. Das Halteprofil 10 ist ein U-Profil, welches bevorzugterweise mit dem Deckel 3 fest verbunden ist und mit seiner offenen Seite zum Abfallbehälter 2 zeigt. Hierin lassen sich alle beweglichen Teile geschützt unterbringen, während in der Entleerposition das Halteprofil einsehbar ist (siehe Fig. 4) und somit alle beweglichen Teile einfach unterhalten werden können.

Es sind Mittel vorgesehen, die Verriegelungsvorrichtung 8, beispielsweise durch einen Schlüssel zu entriegeln. Diese Sicherung soll eine Leerung durch nicht autorisierte Personen vermeiden. Die Verriegelungsvorrichtung 8 ist bevorzugt derart ausgestaltet, dass diese von mehreren Seiten, insbesondere von zwei gegenüberliegenden Seiten des Trägers 7 zugänglich ist und damit bequem entriegelbar ist.

Figur 2b zeigt einen Abfallbehälter 2, welcher um einen Schwenkwinkel α aus der Befüllposition in die Entleerungsposition geschwenkt ist. Ein Verschwenkmittel 9 ist am Halteprofil 10 und am Abfallbehälter 2 befestigt, wodurch eine unterstützte gefederte und gedämpfte Verschwenkung des Abfallbehälters 2, samt innenliegenden Innenbehälter 4 um einen Schwenkwinkel α relativ zur Vertikalen erreichbar ist. Die erfindungsgemässe Abfallsammelvorrichtung 1 weist einen Schwenkwinkel α auf, welcher kleiner als 90° ist. Die dargestellte Ausführungsform weist sogar einen Schwenkwinkel α kleiner als 45° auf, wobei der Schwenkbereich den Abfallbehälter 2 gerade soweit verschwenkt, bis der Deckel 3 die obere Entleerungsöffnung 20 freigibt un eine Entnahme des Innenbehälters möglich ist.

Das Verschwenkmittel 9 wird hier von einem einstellbaren Dämpfungszylinder 9 als pneumatisches Verschwenkmittel gebildet, welche ein Druckrohr 90 und eine Kolbenstange 91 umfasst. Der Dämpfungszylinder 9 ist beispielsweise mit Öl gefüllt und verhindert ein unkontrolliertes Verschwenken des Abfallbehälters 2 um die Schwenkachse 5. Der Dämpfungszylinder 9 gestattet durch eine geeignete Wahl des Fülldruckes die Einstellung der Zugkraft der Kolbenstange 91, womit die Kraft auf das Gewicht des zu verschwenkenden Abfallbehälters 2 eingestellt werden kann. Es ist also die Einstellung der Trägheit des Abfallbehälters 2 bei der Verschwenkung einstellbar. Der Dämpfungszylinder 9 schafft eine gefederte und gedämpfte Verschwenkbarkeit des Abfallbehälters 2, bei geringem Platzbedarf, sodass dieser Dämpfungsmechanismus im Bereich des Halteprofils 10 zwischen dem Träger 7 und dem Abfallbehälter 2 verdeckt und geschützt untergebracht ist. Je schwerer der Innenbehälter 4 beladen ist umso grösser ist der Schwenkwinkel α und umso leichter lässt sich dieser aus dem Abfallbehälter 2 entnehmen.

Als Verschwenkmittel 9 ist in einer weiteren Ausführungsform eine Gasdruckfeder 9 als hydropneumatisches Verschwenkmittel 9 einsetzbar. Die Einstellung des Fülldruckes einer solchen Gasdruckfeder 9 erlaubt die Variation der Druckkraft, die von der Gasdruckfeder 9 zur Verschwenkung aufgebracht werden kann.

Wenn der Abfallbehälter 2 in die Entleerungsposition verschwenkt ist, ist die obere Entleerungsöffnung 20 von dem Deckel 3 derart verschwenkt, dass der Innenbehälter 4 in etwa parallel zur Längsachse L aus dem Abfallbehälter 2 entnehmbar ist.

Figur 3a zeigt eine Aufsicht auf einen Deckel 3, welcher an den Träger 7 am Halteprofil 10 derart angeformt oder befestigt ist, dass die Befüllungsöffnung 21 bei Stellung des Abfallbehälters 2 in Befüllposition verschlossen ist und kein Regenwasser oder sonstiges in den Abfallbehälter 2 und den darin gelagerten Innenbehälter 4 eindringen kann. Die feste Anordnung des Deckels 3 dient dem Schutz gegen Vandalismus. Figur 3b zeigt eine Aufsicht auf eine Abfallsammelvorrichtung 1 unter Weglassung des Deckels 3.

Figur 3c zeigt eine Detaildarstellung der Verreigelungsvorrichtung 8, sowie des Schwenkscharniers 6. Die zweiteilige Verriegelungsvorrichtung 8 ist im Vordergrund erkennbar. Gestrichelt dargestellt ist das tiefer liegende Schwenkscharnier 6, welches eine Scharniergabel 60 angeformt an der Aussenwand des Abfallbehälters 2 und einen Scharnierbolzen 61 aufweist. Der Scharnierbolzen 61 quert die Blende 10, welche U-förmig ausgestaltet ist und die Scharniergabel 60, sodass eine Schwenkbewegung um die Schwenkachse 5 erreichbar ist.

Die Verriegelungsvorrichtung 8 kann beispielsweise eine am Abfallbehälter 2 angeformte Verriegelungsöse 80, sowie einen damit wirkverbindbaren Verriegelungshaken 81 an der Haltevorrichtung 7 umfassen. Mit dem Schlüssel ist die Verbindung zwischen dem Verriegelungshaken 81 und der Verriegelungsöse 80 lösbar, sodass eine beabsichtigte Verschwenkung in die Entleerungsposition möglich wird. Es ist vorteilhaft die Verriegelungsvorrichtung 8 derart auszubilden, dass eine automatische Verriegelung bei der Verschwenkung in die Befüllposition gegeben ist. Dabei schnappt der Verriegelungshaken 81 entsprechend in die Verriegelungsöse 80 ein, sobald der Abstand einen bestimmten Wert unterschritten hat.

Nach der Leerung des Innenbehälters 4, wird dieser wieder in den Abfallbehälter 2 eingebracht und der Abfallbehälter 2 samt Innenbehälter 4 zurück in die Befüllposition geschwenkt. Sobald der Verriegelungshaken 81 in die Verriegelungsöse 80 eingreift und die Verriegelungsvorrichtung 8 den Abfallbehälter 2 wieder fest in der Befüllposition hält, verbleibt der Abfallbehälter 2 in dieser Befüllposition. (Siehe Fig. 3c)

Um den Innenbehälter 4 einfach in Richtung der Längsachse L aus dem Abfallbehälter 2 zu entnehmen, umfasst der Innenbehälter einen Griff 40. In einer bevorzugten Ausführungsform gemäss Figur 4 ist der Griff 40 im Bereich der Oberkante des Innenbehälters 4 angeordnet und an der Innenwand des Innenbehälters 4 angeformt. Mit dem gestrichelten Pfeil ist die Entnahmerichtung etwa parallel zur Längsachse L des Abfallbehälters 2 angedeutet. Der Griff 40 ist nicht diametral über der Öffnung des Innenbehälters angebracht, sondern randständig, damit dieser während des Befüllens möglichst nicht verschmutzt werden kann.

Zur Erleichterung der Entnahme des Innenbehälters 4 ist dieser bevorzugt aus einem Leichtmetall wie Aluminium hergestellt. Damit ein Befüllen durch die Befüllungsöffnung 21 möglich ist, ist die Tiefe des Abfallbehälters 2 grösser ausgeführt, als die Tiefe des Innenbehälters 4. Nach der Leerung des Innenbehälters 4 ist dieser wieder in den Abfallbehälter 2 einführbar.

In den Figuren 5 und 6 sind Beispiele für die Anbringung einer Mehrzahl von Abfallbehältern 2 an einem Träger 7 gezeigt, welche eine Gruppierung von Abfallbehältern zur Aufnahme von Abfall bilden.

Figur 5 zeigt zwei einander gegenüberliegende Abfallbehälter 2, wobei die jeweiligen Befüllungsöffnungen 21 um 180° verdreht zum Träger 7 ausgerichtet sind. Die Abfallbehälter 2 sind jeweils mit einem Verschwenkmittel 9, einem Schwenkscharnier 6, sowie einer Verriegelungsvorrichtung 8 versehen und können voneinander unabhängig verschwenkt und damit entleert werden.

In Figur 6 ist eine Aufsicht auf die Deckel 3, 3', 3", 3"' eines Systems umfassend vier Abfallbehälter 2, welche an einer Haltevorrichtung in Form eines freistehenden Vierkantpfostens angeordnet sind, gezeigt. Die jeweils in einem Winkel von 90° zueinander angeordneten Abfallbehälter 2 sind jeweils unabhängig voneinander befüll- und entleerbar.

Als Träger 7 kann ein Mehrkantpfosten oder ein Mast, wie in Figur 7a gezeigt, dienen. Bevorzugt wird ein Träger 7 als massiver Pfosten aus dickwandigem Vierkantstahlrohr, feuerverzinkt, industriell pulverbeschichtet und aufgrund der Vandalensicherheit vorteilhaft mit einer Antigraffiti-Farbe versehen, verwendet.

Ein Träger 7 in Form einer Gebäudewand oder einer freistehenden Wand, wie in Figur 7b, ist aber ebenso wählbar.

Die Befestigung des Abfallbehälters 2 bzw. des Halteprofils 10 an dem Träger 7 ist auf bekannte Arten, beispielsweise mittels Stahlbändern wie in Figur 7a gezeigt oder durch Wandverschraubungen in die Wand gemäss Figur 7b durchführbar.

Zur Erreichung einer stabilen vandalensicheren Konstruktion ist die Verwendung von Bauteilen aus Edelstahl für den Abfallbehälter 2, die Verriegelungsvorrichtung 8, das Verschwenkmittel 9 und das Halteprofil 10 vorteilhaft.

Zum vereinfachten Entleeren des Innenbehälters 4, wird dieser aus Leichtmetall, wie Aluminium gefertigt. Da dieser Innenbehälter nur autorisierten Personen zugänglich ist, ist die Wahl von Aluminium ohne Probleme möglich.

### Bezugszeichenliste

- 1: Abfallsammelvorrichtung
- 2: Abfallbehälter
20 obere Entleerungsöffnung
21 Befüllungsöffnung
- 3: Deckel
- 4: Innenbehälter
40 Griff
- 5: Schwenkachse
- 6: Schwenkscharnier (Gelenk oder Scharnier)
60 Scharniergabel
61 Scharnierbolzen
- 7: Träger
- 8: Verriegelungsvorrichtung
80 Verriegelungsöse
81 Verriegelungshaken
- 9: Verschwenkmittel (einstellbarer Dämpfungszylinder / Gasdruckfeder)
90 Druckrohr
91 Kolbenstange
10 Halteprofil
L Längsachse
α Schwenkwinkel

## Patentansprüche

1. Abfallsammelvorrichtung (1) befestigbar an einem Träger (7), umfassend ein an den Träger (7) angeformtes oder befestigtes Halteprofil (10),
einen,
eine obere Entleerungsöffnung (20) aufweisenden Abfallbehälter (2),
wobei am Abfallbehälter (2) ein Schwenkscharnier (6) angeordnet ist, sodass der Abfallbehälter (2) von einer Befüllposition in eine Entleerungsposition um eine, etwa senkrecht zu einer Längsachse (L) verlaufende Schwenkachse (5) um einen Schwenkwinkel (α) verschwenkbar gelagert ist, wobei der Abfallbehälter (2) mittels dem Schwenkscharnier (6) gelenkig an dem Halteprofil (10) als U-Profil ausgestaltet befestigt ist und eine Verriegelungsvorrichtung (8) zwischen Abfallbehälter (2) und Halteprofil (10) um eine unbeabsichtigte Schwenkbewegung des Abfallbehälters (2) aus der Befüllposition auszuschliessen, wobei
das Schwenkscharnier (6), die Verriegelungsvorrichtung (8), sowie ein Verschwenkmittel (9) im Halteprofil (10) in der Befüllposition des Abfallbehälters (2) verdeckt untergebracht sind,
**dadurch gekennzeichnet, dass**
der Abfallbehälter (2) mittels Verschwenkmittel (9) kontrolliert unterstützend gefedert und gedämpft um den Schwenkwinkel (α) verschwenkbar ist.

2. Abfallsammelvorrichtung (1) nach Anspruch 1, **dadurch gekennzeichnet, dass** das Verschwenkmittel (9) ein einstellbarer Dämpfungszylinder (9) ist, welcher zwischen Abfallbehälter (2) und Träger (7) am Halteprofil (10) verschwenkbar befestigt ist.

3. Abfallsammelvorrichtung (1) nach Anspruch 2, **dadurch gekennzeichnet, dass** der einstellbare Dämpfungszylinder (9) ein Druckrohr (90) und eine Kolbenstange (91) aufweist und die Kraft in Ausschubrichtung der Kolbenstange (91) des Dämpfungszylinders (9) durch die Wahl des Fülldruckes des Öls innerhalb des Druckrohres (90) auf das Gewicht des Abfallbehälters (2) anpassbar ist.

4. Abfallsammelvorrichtung (1) nach Anspruch 1, **dadurch gekennzeichnet, dass** das Verschwenkmittel (9) eine Gasdruckfeder (9) ist, welche zwischen Abfallbehälter (2) und Träger (7) am Halteprofil (10) verschwenkbar befestigt ist.

5. Abfallsammelvorrichtung (1) nach Anspruch 1, **dadurch gekennzeichnet, dass** das Schwenkscharnier (6) und das Verschwenkmittel (9) ein gedämpftes Verschwenken des Abfallbehälters (2) von der Befüllposition in die Entleerungsposition um den Schwenkwinkel (α) kleiner 90° relativ zur Vertikalen erlaubt.

6. Abfallsammelvorrichtung nach Anspruch 1, **dadurch gekennzeichnet, dass** ein Deckel (3) am Halteprofil (10) und/oder am Träger (7) derart angeformt oder befestigt ist, dass der Abfallbehälter (2) in der Befüllposition durch den Deckel (3) verschlossen ist.

7. Abfallsammelvorrichtung nach Anspruch 1, **dadurch gekennzeichnet, dass** die Tiefe des Abfallbehälters (2) grösser als die Tiefe des Innenbehälters (4) ist.

8. Abfallsammelvorrichtung nach Anspruch 7, **dadurch gekennzeichnet, dass** eine Befüllungsöffnung (21) in der Mantelwand des Abfallbehälters (2) unterhalb der Oberkante des Abfallbehälters und oberhalb der Oberkante des Innenbehälters (4) ausgespart ist.

9. Abfallsammelvorrichtung nach Anspruch 1, **dadurch gekennzeichnet, dass** am Innenbehälter (4) im Bereich der Oberkante des Innenbehälters (4) ein Griff (40) zur Entnahme des Innenbehälters (4) aus dem Abfallbehälter (2) angeordnet ist.

10. Abfallsammelvorrichtung nach Anspruch 8, **dadurch gekennzeichnet, dass** der Griff (40) an der Innenwand des Innenbehälters (4) angeformt ist.

11. Gruppierung von Abfallsammelvorrichtungen zur Aufnahme und Sammlung von Abfall,
**dadurch gekennzeichnet, dass** eine Mehrzahl von Abfallsammelvorrichtungen (1) gemäss Anspruch 1 mit je einem Halteprofil (10) an einem Träger (7) befestigt angeordnet ist.

## Claims

1. A waste collection device (1), which can be fastened to a carrier (7) and comprises:
a retaining profile (10), which is integrally formed on or fastened to the carrier (7),
a waste container (2), which has an upper emptying opening (20),
a pivot hinge (6) being arranged on the waste container (2) so that the waste container (2) is mounted such that it can pivot by a pivot angle (α) from a filling position into an emptying position about a pivot axis (5), which runs approximately perpendicularly to a longitudinal axis (L), the waste container (2) being fastened in an articulated manner by means of the pivot hinge (6) to the retaining profile (10) in the form of a U-profile, and
a locking device (8) between waste container (2) and retaining profile (10) to prevent an unintended pivoting movement of the waste container (2) out of the filling position,
the pivot hinge (6), the locking device (8) and a pivoting means (9) being accommodated in a concealed manner in the retaining profile (10) when the waste container (2) is in the filling position,
**characterised in that**
the waste container (2) can be pivoted by the pivot angle (α) in a controlled, assisted, springloaded and damped manner by means of pivoting means (9).

2. The waste collection device (1) according to Claim 1, **characterised in that** the pivoting means (9) is an adjustable damping cylinder (9), which is fastened pivotably to the retaining profile (10) between waste container (2) and carrier (7).

3. The waste collection device (1) according to Claim 2, **characterised in that** the adjustable damping cylinder (9) has a pressure tube (90) and a piston rod (91), and the force in the extension direction of the piston rod (91) of the damping cylinder (9) can be adapted to the weight of the waste container (2) by selecting the filling pressure of the oil inside the pressure tube (90).

4. The waste collection device (1) according to Claim 1, **characterised in that** the pivoting means (9) is a gas spring (9), which is fastened pivotably to the retaining profile (10) between waste container (2) and carrier (7).

5. The waste collection device (1) according to Claim 1, **characterised in that** the pivoting spring (6) and the pivoting means (9) allow damped pivoting of the waste container (2) by the pivot angle (α) of less than 90° relative to the vertical from the filling position to the emptying position.

6. The waste collection device according to Claim 1, **characterised in that** a cover (3) is integrally formed on or fastened to the retaining profile (10) and/or the carrier (7) in such a manner that the waste container (2) is closed by the cover (3) when in the filling position.

7. The waste collection device according to Claim 1, **characterised in that** the depth of the waste container (2) is greater than the depth of the inner container (4).

8. The waste collection device according to Claim 7, **characterised in that** a filling opening (21) in the casing wall of the waste container (2) is cut out below the upper edge of the waste container and above the upper edge of the inner container (4).

9. The waste collection device according to Claim 1, **characterised in that** a handle (40) is arranged on the inner container (4) in the region of the upper edge of the inner container (4) in order to remove the inner container (4) from the waste container (2).

10. The waste collection device according to Claim 8, **characterised in that** the handle (40) is integrally formed on the inner wall of the inner container (4).

11. An assembly of waste collection devices for receiving and collecting waste,
**characterised in that** a plurality of waste collection devices (1) according to Claim 1 is arranged each fastened to a carrier (7) with a retaining profile (10).

## Revendications

1. Dispositif de collecte de déchets (1) destiné à être fixé sur un support (7), comprenant
un profilé de retenue (10) formé ou fixé sur le support (7),
un récipient à déchets (2) présentant une ouverture de déchargement (20),
dans lequel une charnière pivotante (6) est disposée sur le récipient à déchets (2), de sorte que le récipient à déchets (2) est monté de façon à pouvoir pivoter selon un angle de pivotement (α) autour d'un axe de pivotement (5) s'étendant approximativement perpendiculairement à un axe longitudinal (L), d'une position de chargement vers une position de déchargement, le récipient à déchets (2) étant fixé de façon articulée sur le profilé de retenue (10) conçu comme un profilé en U au moyen de la charnière pivotante (6),
ainsi qu'un dispositif de blocage (8) situé entre le récipient à déchets (2) et le profilé de retenue (10), pour empêcher un mouvement de pivotement involontaire du récipient à déchets (2) hors de la position de chargement, dans lequel
la charnière pivotante (6), le dispositif de blocage (8) ainsi qu'un moyen de pivotement (9) se retrouvent cachés à l'intérieur du profilé de retenue (10) dans la position de chargement du récipient à déchets (2),
**caractérisé en ce que**
le récipient à déchets (2) peut pivoter de façon contrôlée avec amortissement et appui élastique autour de l'axe de pivotement (α) grâce au moyen de pivotement (9).

2. Dispositif de collecte de déchets (1) selon la revendication 1, **caractérisé en ce que** le moyen de pivotement (9) est un cylindre d'amortissement réglable (9), lequel est fixé de façon pivotante sur le profilé de retenue (10), entre le récipient à déchets (2) et le support (7).

3. Dispositif de collecte de déchets (1) selon la revendication 2, **caractérisé en ce que** le cylindre d'amortissement réglable (9) présente un tuyau de pression (90) et une tige de piston (91), et **en ce que** la force dans la direction d'action de la tige de piston (91) du cylindre d'amortissement (9) peut être adaptée au poids du récipient à déchets (2) en sélectionnant la pression de remplissage de l'huile à l'intérieur du tuyau de pression (90).

4. Dispositif de collecte de déchets (1) selon la revendication 1, **caractérisé en ce que** le moyen de pivotement (9) est un ressort de pression à gaz (9), lequel est fixé de façon pivotante sur le profilé de retenue (10), entre le récipient à déchets (2) et le support (7).

5. Dispositif de collecte de déchets (1) selon la revendication 1, **caractérisé en ce que** la charnière pivotante (6) et le moyen de pivotement (9) permettent un pivotement amorti inférieur à 90° par rapport à la verticale du récipient à déchets (2) autour de l'angle de pivotement (α), de la position de chargement vers la position de déchargement.

6. Dispositif de collecte de déchets selon la revendication 1, **caractérisé en ce qu'**un couvercle (3) est formé ou fixé de telle façon sur le profilé de retenue (10) et/ou sur le support (7), que le récipient à déchets (2) est fermé par le couvercle (3) dans la position de chargement.

7. Dispositif de collecte de déchets selon la revendication 1, **caractérisé en ce que** la profondeur du récipient à déchets (2) est supérieure à la profondeur du récipient interne (4).

8. Dispositif de collecte de déchets selon la revendication 7, **caractérisé en ce qu'**une ouverture de chargement (21) est découpée dans la paroi extérieure du récipient à déchets (2), sous le bord supérieur du récipient à déchets et au-dessus du bord supérieur du récipient interne (4).

9. Dispositif de collecte de déchets selon la revendication 1, **caractérisé en ce qu'**une poignée (40) permettant de retirer le récipient interne (4) du récipient à déchets (2) est disposée sur le récipient interne (4), dans la région du bord supérieur du récipient interne (4).

10. Dispositif de collecte de déchets selon la revendication 8, **caractérisé en ce que** la poignée (40) est formée sur la paroi intérieure du récipient interne (4).

11. Groupe de dispositifs de collecte de déchets destiné à recevoir et à collecter des déchets,
**caractérisé en ce qu'**une pluralité de dispositifs de collecte de déchets (1) selon la revendication 1 est fixée avec un profilé de retenue (10) respectif sur un support (7).
